# EUROPÄISCHE PATENTSCHRIFT

(11) **EP 2 588 826 B1**
(45) Veröffentlichungstag und Bekanntmachung des Hinweises auf die Patenterteilung: **16.04.2014**
(21) Anmeldenummer: 11727195.7
(22) Anmeldetag: 24.06.2011
(51) Int. Cl.: F28D 9/00

(54) **WÄRMETAUSCHER**
HEAT EXCHANGER
ÉCHANGEUR DE CHALEUR

(30) Priorität: 29.06.2010 DE 102010025576
(43) Veröffentlichungstag der Anmeldung: 08.05.2013
(73) Patentinhaber: Mahle International GmbH, 70376 Stuttgart (DE)
(72) Erfinder: VELTE, Volker, 75443 Ötisheim (DE); GRAUER, Wilhelm, 70839 Gerlingen (DE)
(74) Vertreter: BRP Renaud & Partner
(86) Internationale Anmeldenummer: PCT/EP2011/060639
(87) Internationale Veröffentlichungsnummer: WO 2012/000905

(56) Entgegenhaltungen:
- EP-A1- 0 410 825
- US-A- 3 334 399
- US-A- 4 815 534

## Beschreibung

Die Erfindung betrifft einen Wärmetauscher nach den Oberbegriff des Anspruchs 1.

Solch ein Wärmetauscher ist aus US 4,815,534 A bekannt.

In Figur 1 ist ein Stapelscheiben-Wärmetauscher dargestellt, welcher aus verschiedenen über einander angeordneten länglichen Scheiben 2 besteht, die jeweils eine Turbulenzeinlage aufweisen. Die Turbulenzeinlage 3 ist dabei gelasert und gestanzt und auf diese Weise der Form der Scheibe 2 angepasst. Die über einander gelagerten Scheiben 2 sind auf einer Grundplatte 4 angeordnet. An den Endbereichen jeder Scheibe 2 sind Durchgangslöcher 5 ausgebildet, welche zur Führung des zu kühlenden Mediums bzw. zur Führung des Kühlmittels genutzt werden. Der Stapelscheiben-Wärmetauscher 1 wird oberhalb der Scheiben 2 mit einem Flansch F abgeschlossen, welcher die Schnittstelle zum Verbrennungsmotor und zur Kühlmittelführung darstellt. Die Scheiben 2 selbst sind dabei gestanzte oder tiefgezogene Formteile. Für die Herstellung solcher Formteile müssen Werkzeuge hergestellt werden, wobei für unterschiedliche Größen der Scheiben 2 mehrere Werkzeuge erforderlich sind. Die Vielzahl der Werkzeuge erhöht die Investitionskosten, da die Werkzeuge nicht variabel sind und für jede Scheibengröße ein eigenes Werkzeug erstellt werden muss. Je nach Wärmeübertragerart können bis zu vier verschiedene Werkzeuge je Scheibengröße erforderlich sein. Insbesondere bei der Fertigung von Prototypen, bei welchen ebenfalls für jede neue Größe ein Werkzeug gefertigt werden muss, sind lange Fertigungszeiten der Werkzeuge zu erwarten. Auf Grund der geringen Stückzahlen der Scheiben 2 bei Prototypen und kleinen Serien amortisiert sich die Investition in die Werkzeuge nicht.

Der Erfindung liegt somit die Aufgabe zu Grunde, einen Wärmetauscher anzugeben, welcher variabel herstellbar ist und bei welchem die Investitionskosten für Werkzeuge, insbesondere für Prototypen bzw. kleine Serien, reduziert werden.

Erfindungsgemäß wird die Aufgabe durch die Merkmale des kennzeichnenden Teils Anspruchs 1 gelöst. Diese haben den Vorteil, dass der Rahmen einfach durch Laserstrahlen oder Wasserstrahlen aus einem Blech ausgeschnitten wird, wobei der Lauf der Laser- bzw. Wasserstrahlen durch einen Computer gesteuert wird. Insbesondere bei höheren Stückzahlen kann auch Stanzen zur Herstellung der Rahmen denkbar sein. Somit wird für die Anfertigung des Rahmens ein beliebiges computergesteuertes Laser- oder Wasserstrahlwerkzeug mit einem speziellen, formgebenden Computerprogramm genutzt. Die Herstellung eines teuren Werkzeuges entfällt dabei vollständig, wodurch die Investitionskosten deutlich verringert werden oder vollständig entfallen. Ein solches Computerprogramm lässt sich einfach variieren, so dass Rahmen in den verschiedensten Größen und Stückzahlen hergestellt werden können, ohne dass die Kosten sich grundlegend erhöhen. Dadurch werden weiterhin die Entwicklungszeiten für einen Wärmetauscher reduziert. Da die Wärmetauscher aufgrund der Erfindung jede mögliche Außenkontur annehmen können, wird eine optimale Bauraumnutzung bzw. Anpassung an den vorhandenen Bauraum im Kraftfahrzeug ermöglicht.

Vorteilhafterweise umschließt der Rahmen die Turbulenzeinlage vollständig und weist insbesondere eine annähernd rechteckige Form auf. Die Turbulenzeinlage wird durch den Rahmen gehalten, wobei die Höhe des Rahmens auf die Höhe der Turbulenzeinlage abgestimmt ist. Die Turbulenzeinlage muss nur aus einem größeren Stück heraus gestanzt werden. Ein Beschneiden der Turbulenzeinlage zur Anpassung an die Form des Rahmens entfällt, was die Herstellungskosten des Wärmetauschers weiter reduziert.

In einer Ausgestaltung ist zwischen zwei, jeweils aus dem Rahmen und der Turbulenzeinlage bestehenden Lagen eine Trennanordnung eingelegt. Diese Trennanordnung trennt dabei die Medienströme des zu kühlenden Mediums und des Kühlmittels. Da die Trennanordnung entweder aus einer Folie oder aus einem dünnen Blech einfach herzustellen ist, reduzieren sich auch hierbei die Herstellungskosten für den Wärmetauscher.

In einer Weiterbildung weist die scheibenähnlich ausgebildete Trennanordnung beidseitig eine Lotschicht auf. Durch diese Lotschicht wird sichergestellt, dass beim Verlöten des vormontierten Wärmetauschers in einen Lötofen die Rahmen und Turbulenzeinlagen über die Trennanordnung fest mit einander verbunden werden, wodurch eine hohe Stabilität des Wärmetauschers erreicht wird.

Erfindungsgemäß sind in einem Endbereich des Rahmens jeweils ein Durchgangsloch zur Führung des zu kühlenden Mediums und ein Kanalverschluss ausgebildet. Durch diese Ausgestaltung entspricht der Wärmetauscher auf der Basis von Rahmen, in seiner Geometrie einem Stapelscheiben-Wärmetauscher, so dass die entsprechenden Flansche, die nach der Montage der Wärmetauscher als Abschluss auf den Wärmetauscher aufgesetzt werden, auch für den in Rahmenbauweise realisierten Wärmetauscher genutzt werden können. Damit entfällt es, neue Flansche für die in Rahmenbauweise hergestellten Wärmetauscher anfertigen zu müssen.

Um zu gewährleisten, dass das zu kühlende Medium durch die Turbulenzeinlage geführt wird, sind das erste Durchgangsloch zum Einlass des zu kühlenden Mediums und das zweite Durchgangsloch zum Auslass des zu kühlenden Mediums diagonal gegenüber liegend oder nur einfach gegenüber liegend im Rahmen ausgebildet.

Ferner weist der Rahmen zur Aufnahme einer Montagehilfe eine Führungsöffnung auf. Durch diese Führungsöffnung wird gewährleistet, dass die über einander gelegten Rahmen auch exakt übereinstimmen, so dass die Durchgangslöcher zum Einlass bzw. Auslass des zu kühlenden Mediums oder des Kühlmediums zuverlässig übereinander liegen.

Erfindungsgemäß ist die Führungsöffnung zwischen dem Durchgangsloch und dem Energieverschluss ausgebildet.

In einer Weiterbildung ist zwischen zwei Rahmen, die in einer ersten vorgegebenen Position zu einander positioniert sind, jeweils ein weiterer Rahmen in einer zweiten vorgegebenen, insbesondere zur ersten Position gewendeten oder gedrehten, Position gelagert. Durch diese alternierende Positionierung der Rahmen zu einander, werden die Hohlräume für die Durchführung eines zu kühlenden Mediums und für das Kühlmittel hergestellt, so dass diese immer abwechselnd zu einander geführt werden und das Kühlmittel ausreichend die Wärme des zu kühlenden Mediums abführen kann.

In einer Ausgestaltung weist der Rahmen an seinem äußeren Rand mindestens eine Kennzeichnungsnocke auf. Diese Kennzeichnungsnocke hat den Vorteil, dass sie nach der Montage des Wärmetauschers ein symmetrisches Muster außen am Wärmetauscher hinterlässt, so dass die, die Kassettierung vornehmende Person sofort feststellen kann, ob die einzelnen Rahmen die richtige Position zu einander einnehmen.

Die Erfindung lässt zahlreiche Ausführungsformen zu. Einige davon sollen anhand der in der Zeichnung dargestellten Figuren näher erläutert werden.

Es zeigt:
- Figur 1:: Stapelscheiben-Wärmetauscher nach dem Stand der Technik,
- Figur 2:: ein Rahmen eines Wärmetauschers,
- Figur 3:: eine Trennscheibe eines Wärmetauschers,
- Figur 4:: eine Explosionsdarstellung für die Anordnung des Rahmens nach Figur 2 und der Trennscheibe nach Figur 3,
- Figur 5:: einen Draufsicht auf eine erste Positionierung des Rahmens in dem Wärmetauscher,
- Figur 6:: einen Draufsicht auf eine zweite Positionierung des Rahmens in dem Wärmetauscher,
- Figur 7:: einen Schnitt durch einen Ölwärmetauscher,
- Figur 8:: einen Schnitt durch einen Ladeluftkühler,
- Figur 9:: eine Lötvorrichtung mit dem Wärmetauscher,
- Figur 10:: veränderbare Lötvorrichtung,
- Figur 11:: Herstellung eines Rahmens aus einem Strangpressprofil,
- Figur 12:: mögliche Bauformen des Wärmetauschers.

Gleiche Merkmale sind mit gleichen Bezugszeichen gekennzeichnet.

Figur 2 zeigt einen Rahmen 6, wie er durch ein von einem Computer gesteuertes Laser- oder Wasserstrahlwerkzeug ausgeschnitten wird. Der Rahmen 6 ist dabei annähernd rechteckförmig ausgebildet und weist in seiner Längserstreckung zwei stegförmige Längsränder 7 und 8 auf, während an den Schmalseiten Endbereiche 9 und 10 verbreitert ausgeführt sind. Der Endbereich 9 umfasst dabei einen Einlass 11 für ein flüssiges Medium, einen Kanalverschluss 13 für ein flüssiges Medium sowie eine Führungsöffnung 14 für eine Montagehilfe. Diagonal gegenüber liegend zum Kanalverschluss 13 des Endbereiches 9 ist in dem Endbereich 10 ebenfalls ein Kanalverschluss 13 ausgebildet. Auch der Auslass 12 für das flüssige Medium des Endbereiches 10 liegt diagonal dem Einlass 11 in dem Endbereich 9 gegenüber. Zwischen dem Kanalverschluss 13 und dem Einlass 11 des Endbereiches 9 und dem Auslass 12 und dem Kanalverschluss 13 in dem Endbereich 10 sind die Führungsöffnungen 14 angeordnet, so dass diese sich bei der Ausbildung des Rahmens 6 symmetrisch gegenüber liegen.

In Figur 3 ist eine Trennanordnung dargestellt, die als Trennscheibe 15 ausgebildet ist und welche in ihren Außenkonturen den Außenkonturen des Rahmens 6 angepasst ist. Die Trennscheibe 15 ist flächig ausgebildet und weist an ihren schmalen Enden Öffnungen 16 bzw. 17 auf, die annähernd oval ausgebildet sind und den Kanalverschluss 13 bzw. den Einlass 11 oder den Auslass 12 des Rahmens 6 überspannen. Die mittig angeordnete Öffnung 18, die auf beiden Seiten der Trennscheibe 15 ausgebildet ist, liegt dabei genau unter der Führungsöffnung 14.

Figur 4 zeigt, wie der in Figur 2 und 3 dargestellte Rahmen 6 und die Trennscheibe 15 über einander gelagert werden. Der Rahmen 6 liegt dabei auf der Trennscheibe 15 auf, wobei das Innere des Rahmens 6 durch eine Turbulenzeinlage 19 ausgefüllt ist. Diese Turbulenzeinlage 19 wird dabei einfach in den Rahmen 6 eingesetzt und muss für diesen Zweck lediglich gestanzt werden. Ein Zuschneiden der Turbulenzeinlage 19 auf eine bestimmte Form entfällt. Neben den bereits erläuterten Öffnungen wie Einlass 11 oder Auslass 12 bzw. Führungsöffnung 14 und den Kanalverschluss 13 weist der Rahmen 6 an einem Endbereich 10 eine Kennzeichnungsnocke 20 auf. Darüber hinaus ist der Kanalverschluss 13 mit einem Steg 21 versehen, welcher eine besondere Stabilität des Rahmens 6 ermöglicht. Durch den Steg 21 wird sichergestellt, dass der Rahmen 6 sich im Endbereich 9, 10 nicht wölben kann.

In Figur 5 sind die Trennscheibe 15 und die Rahmen 6 alternierend über einander geschichtet und auf einer Grundplatte 22 positioniert. Der Rahmen 6 verfügt dabei nicht über die Turbulenzeinlagen. Bei dieser Draufsicht ist die Position eines Rahmens 6a zu erkennen. Der Endbereich 9 des Rahmens 6a ist auf der linken Seite der Grundplatte 22 positioniert, während der Endbereich 10 des Rahmens 6a auf der rechten Seite der Grundplatte 22 angeordnet ist. Der Einlass 11 des Endbereiches 9 für ein flüssiges Medium liegt diagonal gegenüber zum Auslass 12 für das flüssige Medium im Endbereich 10 des Rahmens 6a. Die Führungsöffnungen 14 sind dabei gegenüber liegend angeordnet. Auch der Kanalverschluss 13 des Endbereiches 9 bzw. des Endbereiches 10 liegen sich bei dieser Positionierung des Rahmens 6a diagonal gegenüber.

In Figur 6 ist eine zweite Position eines weiteren Rahmens 6b dargestellt, welcher über dem, im Zusammenhang mit Figur 5 erläuterten Rahmen 6a positioniert ist. Dabei ist der Rahmen 6b im Vergleich zu dem Rahmen 6a der Figur 5 um seine Längsachse um 180° gedreht. Daraus ergibt sich, dass der Kanalverschluss 13 des Endbereiches 9 jetzt an der Stelle positioniert ist, wo bei dem darunter liegendem Rahmen 6a der Einlass 11 positioniert ist. Hinsichtlich des Endbereiches 10 sind ebenfalls der Kanalverschluss 13 und der Auslass12 mit einander vertauscht. In dieser Position ist die Turbulenzeinlage 19 in den Rahmen 6b eingelegt. Somit kann das zu kühlende Medium aus dem Einlass 11 austreten und strömt in Längsrichtung des Rahmens 6b durch die Turbulenzeinlage 19, um aus dem Auslass 12 wieder aus dem Rahmen 6b auszuströmen.

In Figur 7 ist ein vollständig gefertigter Ölwärmetauscher dargestellt, bei welchem mehrere Rahmen 6a, 6b über einander geschichtet sind, wobei die Rahmen 6a, 6b durch eine Trennscheibe 15 getrennt sind. Die Turbulenzeinlagen 19 sind in diesem Beispiel nur angedeutet. Die Rahmen 6a, 6b sind abwechselnd, von einer Trennscheibe 15 getrennt, auf der Grundplatte 22 gelagert und werden durch einen Flansch 23 verschlossen. Die Trennscheiben 15 werden vor der Montage beidseitig mit einem Lot beschichtet, welches dazu führt, dass in einem Lötprozess die Rahmen 6a, 6b und die Turbulenzeinlage 19 fest mit einander verbunden werden.

In Figur 8 ist ein Ladeluftkühler in der erläuterten Rahmenbauweise dargestellt, wobei auch hier die Rahmen 6a, 6b abwechselnd auf einer Grundplatte 22 angeordnet sind, wobei die Rahmen 6a, 6b durch jeweils eine Trennscheibe 15 getrennt sind. Die unterschiedlichen Kanäle zur Durchlässigkeit der als Kühlmittel genutzten Luft bzw. des zu kühlenden Mediums sind an diesem Schnitt besonders deutlich zu erkennen. Mit dem Pfeil 24 ist das luftseitige Profil gekennzeichnet, während mit dem Pfeil 25 das kühlmittelseitige Profil dargestellt ist. Auch der Ladeluftkühler ist mit einem Flansch 23 abgedeckt.

In Figur 9 ist ein in Rahmenbauweise gefertigter Wärmetauscher 27 in eine Lötvorrichtung 26 eingesetzt. Der Wärmetauscher 27 lagert dabei auf einer mittels vier Führungsbolzen 32 geführten ersten Platte 28, wobei zwischen der ersten Platte 28 und einer zweiten Platte 29 mehrere Federn 30 angeordnet sind. Um die Rahmen 6a, 6b und die Trennscheiben 15 sicher positionieren zu können, ist durch die Führungsöffnungen 14 des Wärmetauschers 27 jeweils ein Bolzen 31 a, 31 b eingeführt. Eine Abschlussplatte 33 deckt den Wärmetauscher 27 ab. Die Abschlussplatte 33 wird an den Öffnungen 34 der Führungsbolzen 32 derart eingestellt, dass der Wärmetauscher 27 gegen die Federn 30 vorgespannt ist. Wie bereits erläutert, sind in dem vormontierten Wärmetauscher 27 die Trennscheiben 15 beidseitig mit einer Lotschicht versehen. Der so in die Lötvorrichtung 26 eingespannte Wärmetauscher 27 wird in einem Lötofen geschoben, wo während eines Lötprozesses der Wärmetauscher in seinen Einzelteilen mit einander verlötet wird.

In Figur 10 ist eine variable Lötvorrichtung 26 dargestellt, welche an unterschiedliche Größenordnungen der Wärmetauscher 27 angepasst werden kann. Die Bolzen 31 a, 31 b, welche in den Führungsöffnungen 14 des Rahmens 6 des Wärmetauschers 27 eingreifen, sind dabei sowohl vertikal als auch horizontal verstellbar. Außerdem sind sie auf einer Kassettierhilfe 35 befestigt, welche nach dem Spannen wieder entfernt werden kann. Somit lässt sich eine Lötvorrichtung 26 für jede Form der in Rahmenbauweise hergestellte Wärmetauscher 27 nutzen.

Wie bereits erläutert, wird der Rahmen 6 des Wärmetauschers 27 durch einen Laserstrahl oder einen Wasserstrahl ausgeschnitten oder gestanzt, wobei das Werkzeug von einem Computerprogramm gesteuert wird. Alternativ lassen sich die Rahmen 6 aber auch als Strangpressprofil 36 herstellen, wie es in Figur 11 dargestellt ist. Das in einem einzigen Arbeitsprozess erzeugte gezogene Strangpressprofil 36 wird dann anschließend zu den Rahmen 6 vereinzelt.

Die Erfindung ist aber nicht nur auf einen Wärmetauscher mit einer annähernd rechteckigen Grundfläche beschränkt. Mittels der Rahmenbauweise ist es möglich, dass alle erdenklichen Formen von Wärmetauschern 37 ausgebildet werden können, wie es in Figur 12 dargestellt ist. Insbesondere durch die Verwendung eines Computerprogrammes, welches ein Laser- oder ein Wasserstrahlwerkzeug steuert, können ringförmige Konturen genau so hergestellt werden wie S-förmige oder kreissegmentförmige Formen. Somit kann die Form des Wärmetauschers 37 immer der Einbaulage im Kraftfahrzeug angepasst werden.

## Patentansprüche

1. Wärmetauscher,
- bestehend aus mehreren über einander liegenden Lagen, die jeweils einen Hohlraum (24) zum Durchführen eines zu kühlenden Mediums aufweisen und einen weiteren Hohlraum (25) zum Durchführen eines Kühlmittels begrenzen,
wobei jede Lage (6, 6a, 6b, 19) ein Durchgangsloch (11, 12) zur Durchführung des kühlenden Mediums aufweist,
- wobei eine Lage (6, 6a, 6b, 19) aus einem Rahmen (6, 6a, 6b) besteht, in welchen eine Turbulenzeinlage (19) eingelegt ist,
- wobei in einem Endbereich (9, 10) des Rahmens (6, 6a, 6b) jeweils ein Durchgangsloch (11, 12) zur Führung des zu kühlenden Mediums und ein Kanalverschluss (13) ausgebildet sind,
**dadurch gekennzeichnet,**
- **dass** der Rahmen (6, 6a, 6b) zur Aufnahme einer Montagehilfe eine Führungsöffnung (14) aufweist und
- **dass** die Führungsöffnung (14) zwischen dem Durchgangsloch (11, 12) und dem Kanalverschluss (13) ausgebildet ist.

2. Wärmetauscher nach Anspruch 1, **dadurch gekennzeichnet, dass** der Kanalverschluss (13) mit einem Steg (21) versehen ist.

3. Wärmetauscher nach Anspruch 1 oder 2, **dadurch gekennzeichnet, dass** der Rahmen (6, 6a, 6b) die Turbulenzeinlage (19) vollständig umschließt und vorteilhafterweise eine annähernd rechteckige Form aufweist.

4. Wärmetauscher nach einem der Ansprüche 1 bis 3, **dadurch gekennzeichnet, dass** zwischen zwei, jeweils aus dem Rahmen (6, 6a, 6b) und der Turbulenzeinlage (19) bestehenden Lagen (6, 6a, 6b, 19) eine Trennanordnung (15) eingelegt ist.

5. Wärmetauscher nach Anspruch 4, **dadurch gekennzeichnet, dass** die scheibenähnlich ausgebildete Trennanordnung (15) beidseitig eine Lotschicht aufweist.

6. Wärmetauscher nach einem der vorhergehenden Ansprüche, **dadurch gekennzeichnet, dass** das erste Durchgangsloch (11) zum Einlass des zu kühlenden Mediums und das zweite Durchgangsloch (12) zum Auslass des zu kühlenden Mediums diagonal gegenüber liegend im Rahmen (6, 6a, 6b) ausgebildet sind.

7. Wärmetauscher nach mindestens einem der vorhergehenden Ansprüche, **dadurch gekennzeichnet, dass** zwischen zwei Rahmen (6a) in einer vorgegebenen Position jeweils ein weiterer Rahmen (6b) in einer zweiten vorgegebenen, insbesondere zur ersten Position gewendeten oder gedrehten, Position gelagert ist.

8. Wärmetauscher nach mindestens einem der vorhergehenden Ansprüche, **dadurch gekennzeichnet, dass** der Rahmen (6) an seinem äußeren Rand mindestens eine Kennzeichnungsnocke aufweist.

## Claims

1. A heat exchanger,
- consisting of a plurality of layers arranged on top of each other, which layers have in each case a cavity (24) for the passage of a medium to be cooled and delimit a further cavity (25) for the passage of a coolant,
wherein each layer (6, 6a, 6b, 19) has a through hole (11, 12) for the passage of the medium to be cooled,
- wherein a layer (6, 6a, 6b, 19) consists of a frame (6, 6a, 6b) in which a turbulence insert (19) is inserted,
- wherein in an end region (9, 10) of the frame (6, 6a, 6b) in each case one through hole (11, 12) for the passage of the medium to be cooled and one channel closure (13) are formed,
**characterized in**
- **that** the frame (6, 6a, 6b) has a guide opening (14) for receiving an assembly aid, and
- **that** the guide opening (14) is formed between the through hole (11, 12) and the channel closure (13).

2. The heat exchanger according to claim 1, **characterized in that** the channel closure (13) is provided with a rib (21).

3. The heat exchanger according to claim 1 or claim 2, **characterized in that** the frame (6, 6a, 6b) completely encloses the turbulence insert (19) and advantageously has an approximately rectangular shape.

4. The heat exchanger according to any one of the claims 1 to 3, **characterized in that** a separating arrangement (15) is inserted between two layers (6, 6a, 6b, 19), which layers each consist of the frame (6, 6a, 6b) and the turbulence insert (19).

5. The heat exchanger according to claim 4, **characterized in that** the separating arrangement (15) that is formed in a plate-like manner has a solder layer on both sides.

6. The heat exchanger according to any one of the preceding claims, **characterized in that** the first through hole (11) to the inlet of the medium to be cooled and the second through hole (12) to the outlet of the medium to be cooled are formed in the frame (6, 6a, 6b) and are arranged diagonally opposite each other.

7. The heat exchanger according to at least one of the preceding claims, **characterized in that** between two frames (6a), in a predetermined position, in each case one further frame (6b) is mounted in a second predetermined position which is in particular turned or rotated relative to the first position.

8. The heat exchanger according to at least one of the preceding claims, **characterized in that** the frame (6) has at least one marking pin on its outer edge.

## Revendications

1. Echangeur de chaleur
- se composant de plusieurs couches superposées qui présentent chacune un vide (24) pour faire passer un milieu à refroidir et délimitent chacune un autre vide (25) pour faire passer un réfrigérant,
chaque couche (6, 6a, 6b, 19) présentant un trou de passage (11, 12) pour faire passer le milieu refroidissant,
- une couche (6, 6a, 6b, 19) se composant d'un cadre (6, 6a, 6b) dans lequel est inséré un insert de turbulence (19),
- dans une zone d'extrémité (9, 10) dudit cadre (6, 6a, 6b) étant réalisés respectivement un trou de passage (11, 12) pour conduire ledit milieu à refroidir ainsi qu'un obturateur de canal (13),
**caractérisé par le fait**
- **que** ledit cadre (6, 6a, 6b) présente une ouverture de guidage (14) pour recevoir une aide au montage et
- **que** ladite ouverture de guidage (14) est réalisée entre ledit trou de passage (11, 12) et ledit obturateur de canal (13).

2. Echangeur de chaleur selon la revendication 1, **caractérisé par le fait que** ledit obturateur de canal (13) est pourvu d'une entretoise (21).

3. Echangeur de chaleur selon la revendication 1 ou 2, **caractérisé par le fait que** ledit cadre (6, 6a, 6b) entoure complètement ledit insert de turbulence (19) et présente, de manière avantageuse, une forme approximativement rectangulaire.

4. Echangeur de chaleur selon l'une quelconque des revendications 1 à 3, **caractérisé par le fait qu'**entre deux couches (6, 6a, 6b, 19) se composant chacune dudit cadre (6, 6a, 6b) et de l'insert de turbulence (19) est inséré un ensemble de séparation (15).

5. Echangeur de chaleur selon la revendication 4, **caractérisé par le fait que** ledit ensemble de séparation (15) réalisé de manière à ressembler à un disque présente de part et d'autre une couche de métal d'apport de brasage.

6. Echangeur de chaleur selon l'une quelconque des revendications précédentes, **caractérisé par le fait que** le premier trou de passage (11) pour l'entrée du milieu à refroidir et le deuxième trou de passage (12) pour la sortie du milieu à refroidir sont réalisés dans ledit cadre (6, 6a, 6b) de manière à être diagonalement opposés.

7. Echangeur de chaleur selon l'une au moins des revendications précédentes, **caractérisé par le fait qu'**entre deux cadres (6a), dans une position prédéterminée, est logé respectivement un autre cadre (6b) dans une deuxième position prédéterminée, en particulier montrant ou tournée vers ladite première position.

8. Echangeur de chaleur selon l'une au moins des revendications précédentes, **caractérisé par le fait que** ledit cadre (6) présente au moins un bossage d'identification sur son bord extérieur.
